# FASCICULE DE BREVET EUROPEEN

(11) **EP 0 117 191 B1**
(45) Date de publication et mention de la délivrance du brevet: **29.10.1986**
(21) Numéro de dépôt: 84400260.0
(22) Date de dépôt: 08.02.1984
(51) Int. Cl.: F22B 1/06, F28D 7/10

(54) **Générateur de vapeur pour un réacteur nucléaire refroidi par du métal liquide**
Dampferzeuger für einen flüssigmetallgekühlten nuklearen Reaktor
Steam generator for a liquid metal-cooled nuclear reactor

(30) Priorité: 10.02.1983 FR 8302108
(43) Date de publication de la demande: 29.08.1984
(73) Titulaire: NOVATOME, F-92357 Le Plessis Robinson (FR)
(72) Inventeur: Soucille, Michel, F-91300 Massy (FR); Castelnau, Laurent, F-75015 Paris (FR); Traiteur, René Marcel, F-91130 Ris Orangis (FR)
(74) Mandataire: Bressand, Georges

## Description

L'invention concerne un générateur de vapeur pour un réacteur nucléaire refroidi par du métal liquide, tel qu'un réacteur nucléaire à neutrons rapides refroidi par du sodium.

Un tel réacteur comporte une cuve renfermant le coeur du réacteur constitué par des assemblages combustibles plongés dans du sodium liquide remplissant la cuve dit sodium primaire.

La chaleur prélevée dans le coeur du réacteur par le sodium primaire qui vient en contact direct avec les assemblages combustibles est utilisée pour vaporiser de l'eau alimentaire, la vapeur étant ensuite envoyée à la turbine de la centrale nucléaire. Pour éviter tout contact entre le sodium primaire radio-actif et l'eau, le transfert de chaleur entre ce sodium et l'eau alimentaire peut se faire en utilisant un fluide d'échange intermédiaire qui est souvent du sodium liquide dit sodium secondaire.

Le sodium primaire venant en contact avec le coeur du réacteur élève la température du sodium secondaire dans des échangeurs de chaleur sodium-sodium appelés échangeurs intermédiaires. Le sodium secondaire est ensuite utilisé pour vaporiser l'eau alimentaire à l'intérieur de générateurs de vapeur.

Le réacteur nucléaire comporte donc en général un circuit secondaire comportant au moins un échangeur intermédiaire, une pompe, un générateur de vapeur des tuyauteries et des appareils divers de contrôle.

Ce circuit secondaire est donc complexe et coûteux, qu'il soit partiellement intégré à la cuve du réacteur ou qu'il soit entièrement disposé à l'extérieur de cette cuve.

Le circuit intermédiaire permet d'éviter des échanges de chaleur directs entre le sodium primaire contaminé par des produits radio-actifs et l'eau alimentaire. En cas de fuite dans la paroi du dispositif d'échange de chaleur, le sodium et l'eau peuvent venir en contact, ce qui provoque l'apparition d'une réaction chimique violente qui peut éventuellement conduire à une rupture d'étanchéité du sodium vers l'extérieur.

Dans le cas d'utilisation de sodium secondaire propre, on évite une libération de sodium radio-actif.

Pour simplifier les dispositifs d'échange de chaleur associés aux réacteurs refroidis par du métal liquide, et se prémunir contre toute réaction entre le sodium actif et l'eau, il est nécessaire de rétablir une double séparation entre les deux fluides. Pour celà, on a proposé d'utiliser des générateurs de vapeur d'un type spécial comportant des tubes d'échange de chaleur à double paroi, avec interposition d'un fluide d'échange qui peut être du sodium liquide entre les deux parois du tube.

On a proposé également, dans le cas de tubes à double paroi constitués par un tube interne et un tube externe enfilés l'un sur l'autre, de remplir l'espace de faible dimension subsistant entre les tubes par un gaz neutre tel que l'hélium sous pression.

Les espaces entre tubes interne et externe constituant les tubes à double paroi sont mis en communication avec un espace de contrôle de fuite permettant de détecter, par exemple par mesure de pression, une fuite éventuelle dans la paroi de l'un des tubes, pendant le fonctionnement du générateur de vapeur.

Le générateur de vapeur est constitué par un faisceau de tubes contenus dans une enveloppe, chacun des tubes internes des tubes à double paroi étant mis en communication à l'une de ses extrémités avec un système de distribution de l'eau et à son autre extrémité avec un système de collectage de la vapeur.

Le sodium liquide échauffé au contact du coeur du réacteur est amené dans l'enveloppe du générateur de vapeur, à sa partie supérieure, et s'écoule dans cette enveloppe de haut en bas en contact avec les tubes externes des tubes à double paroi constituant le faisceau.

Il existe une différence de pression entre le sodium primaire coulant en contact avec la surface externe des tubes et l'eau ou la vapeur circulant à l'intérieur des tubes du faisceau. L'hélium remplissant les espaces de contrôle de fuite est à une pression intermédiaire entre ces deux pressions.

Toute fuite à travers le tube interne ou à travers le tube externe constituant le tube à double paroi se traduit par une modification de pression dans l'espace de contrôle de fuite.

Dans un échangeur de chaleur selon l'art antérieur décrit dans le document GB-A-894883, la détection des fuites des tubes à double paroi de cet échangeur est effectuée dans des chambres situées à l'extérieur de l'enceinte de l'échangeur de chaleur, au voisinage des collecteurs d'alimentation et de récupération du fluide secondaire. Une telle disposition des chambres de détection à l'extrémité des tubes et à l'extérieur de l'enceinte ne peut être appliquée de façon efficace aux générateurs de vapeur d'un réacteur nucléaire refroidi par du sodium liquide qui demandent un temps de réponse extrêmement rapide, une très grande sécurité de fonctionnement et une protection efficace des dispositifs nécessaires à la sécurité de l'installation.

Dans les dispositifs de l'art antérieur, décrits par exemple dans les brevets français 2 371 655 et 2 379 881, on prévoit des espaces de contrôle de fuite à chacune des extrémités du générateur de vapeur, à proximité des collecteurs d'eau et de vapeur. Ceci oblige à prévoir des plaques tubulaires doubles qui nécessitent de nombreuses soudures dans une zone fortement sollicitée, en particulier par des contraintes thermiques.

D'autre part, pour des générateurs de vapeur de grande puissance, il est nécessaire d'utiliser des tubes à double paroi de très grande longueur éventuellement enroulés pour constituer des faisceaux de longueur acceptable.

Il n'est généralement pas possible de produire des tubes à double paroi d'une longueur suffisante et il est donc nécessaire de raccorder bout à bout plusieurs tronçons de tubes à double paroi. Ce raccordement bout à bout ne peut se faire bien entendu que pour le tube interne, dans une zone où celui-ci n'est pas protégé par le tube périphérique. Ces portions de tube simple intercalées entre deux portions de tube à double paroi doivent être disposées dans le générateur de vapeur de façon à ne pas venir en contact avec le sodium liquide.

On prévoit pour cela des chambres annulaires disposées à l'extérieur de l'enveloppe du générateur de vapeur, dans lesquelles passent les portions de tubes internes permettant le raccord des tubes à double paroi, par des traversées étanches dans l'enveloppe du générateur de vapeur.

Un tel dispositif est complexe et demande des opérations de fabrication particulières difficiles à mettre en ceuvre.

Le but de l'invention est donc de proposer un générateur de vapeur pour un réacteur nucléaire refroidi par du métal liquide comportant une enveloppe de forme générale cylindrique disposée avec son axe vertical, renfermant un faisceau de tubes à double paroi constitués chacun par deux tubes coaxiaux dont le tube interne communique à l'une de ses extrémités avec un dispositif de distribution d'eau ou collecteur et à son autre extrémité avec un collecteur de vapeur et le tube externe est en contact par sa paroi externe avec le métal liquide circulant de bas en haut dans l'enveloppe du générateur de vapeur, les tubes étant sensiblement droits et dirigés suivant la direction axiale de l'enveloppe du générateur de vapeur, ce générateur de vapeur ne comportant pas de plaque tubulaire double ni de chambre de raccordement des tubes à l'extérieur de son enveloppe et permettant une détection très sensible et très sûre des fuites éventuelles des tubes à double paroi tout en étant d'une conception permettant une construction simplifiée et relativement peu coûteuse.

Dans ce but, lesdits tubes du faisceau sont formés chacun d'au moins deux tronçons successifs dans la direction axiale comportant chacun:
- un tronçon du tube externe soudé à l'une de ses extrémités au moins à la paroi d'une chambre collectrice de fuite disposée entièrement à l'intérieur de l'enveloppe du générateur de vapeur en une zone éloignée de ses extrémités, traversant cette paroi et n'étant pas relié au tube externe du tronçon adjacent soudé à la même chambre collectrice,
- et un tronçon du tube interne soudé au tube interne du tronçon adjacent, la soudure de raccord étant placée à l'intérieur de la chambre collectrice, l'espace de fuite de faible largeur entre les parois en vis-à-vis des tubes interne et externe d'un tronçon de tube quelconque étant uniquement en communication avec l'espace intérieur de ladite chambre collectrice.

Afin de bien faire comprendre l'invention, on va maintenant décrire, à titre d'exemple non limitatif, un mode de réalisation d'un générateur de vapeur suivant l'invention associé à un réacteur nucléaire à neutrons rapides refroidi par du sodium liquide.

La figure 1 représente, dans une vue en coupe par un plan vertical, un générateur de vapeur suivant l'invention.
La figure 2 représente une vue très agrandie des zones de raccord des tubes du faisceau avec les plaques tubulaires et avec la chambre collectrice de fuite du générateur représenté à la figure 1.
La figure 3 représente une première variante de réalisation d'un collecteur d'un générateur suivant l'invention.
La figure 4 représente, dans une vue très agrandie, le détail A de la figure 3.
La figure 5 représente une seconde variante de réalisation d'un collecteur d'un générateur de vapeur suivant l'invention.
La figure 6 représente le détail B de la figure 5, très agrandi.

Sur la figure 1, on voit l'enveloppe du générateur de vapeur 1 constituée par une enveloppe de faisceau la cylindrique sur la plus grande hauteur du générateur de vapeur et par deux zones élargies, également de forme cylindrique 2 et 3 à chacune des extrémités du faisceau. L'enveloppe 1 comporte également une zone centrale élargie 4 de forme torique.

La zone élargie supérieure 3 communique avec l'entrée de sodium 5 dans le générateur de vapeur et la zone élargie inférieure 2 communique avec la sortie de sodium 6. Entre ces deux extrémités, le sodium circule de haut en bas en contact avec les tubes du faisceau 10 disposés à l'intérieur de l'enveloppe de faisceau la sur toute la hauteur de l'enveloppe du générateur de vapeur.

A sa partie inférieure, l'enveloppe 1 est reliée à une plaque tubulaire 11 solidaire d'un collecteur d'eau 12 alimenté en eau par une tubulure 13.

A sa partie supérieure, l'enveloppe 1 est reliée à une plaque tubulaire 14 solidaire d'un collecteur de vapeur 15 comportant une tubulure de sortie 16.

Les collecteurs d'eau 12 et de vapeur 15 sont de forme hémisphérique.

Les plaques tubulaires 11 et 14 sont traversées par les tubes du faisceau 10 à l'intérieur desquels circule l'eau alimentaire apportée par la tubulure 13 du collecteur d'eau 12, cette eau alimentaire se vaporisant progressivement au cours de sa circulation de bas en haut à l'intérieur des tubes du faisceau en contact thermique avec le sodium chaud arrivant dans le générateur de vapeur par la tubulure d'entrée de sodium 5.

Le faisceau de très grande hauteur est constitué par des tubes sensiblement droits et parallèles dont l'espacement est maintenu par des plaques entretoises telles que 18 et 19. A chacune des extrémités du faisceau à l'intérieur des zones élargies 2 et 3 sont disposés des écrans thermiques 21 et 22 respectivement protégeant les plaques tubulaires contre le flux thermique provenant du sodium.
A la partie centrale du faisceau 10 est disposée une chambre de détection de fuite 25 dont la structure sera décrite plus en détail en se référant à la figure 2. Le volume interne de cette chambre collectrice et détectrice de fuite est relié par un tube 26 traversant l'enveloppe 1 au niveau de l'élargissement torique 4 à un appareil de mesure de pression.

En se reportant à la figure 2, on voit que les tubes 20 du faisceau sont à double paroi et constitués par deux tronçons 20a et 20b successifs reliés au niveau de la chambre collectrice de fuite 25.

Le tronçon supérieur 20a du tube 20 est lui- même constitué par un tube externe 27a et un tube interne 28a coaxiaux et enfilés l'un sur l'autre avec un très faible jeu, sans liaison métallurgique entre la surface interne du tube 27a et la surface externe du tube 28a. Un espace de très faible largeur existe donc entre les tubes sur toute la longueur du tronçon 20a.

La surface interne du tube 27a est également usinée pour y constituer des rainures longitudinales permettant une mise en pression de gaz de l'espace compris entre les deux tubes.

Le tronçon inférieur 20b du tube 20 est également constitué par un tube externe 27b et un tube interne 28b identiques respectivement aux tubes 27a et 28a.

Le tronçon supérieur 20a du tube traverse la plaque tubulaire 14 à sa partie supérieure de façon que le tube intérieur 28a débouche dans le collecteur de vapeur 15. Une soudure 29 à l'intérieur du collecteur 15, sur la face de sortie de la plaque tubulaire 14, permet de fermer de façon hermétique l'espace entre les tubes 27a et 28a.

De la même façon, le tronçon inférieur 20b du tube traverse à sa partie inférieure la plaque tubulaire 11, de façon que le tube intérieur 28b débouche dans le collecteur d'eau 12. Une soudure 30 sur la face d'entrée de la plaque tubulaire 11 permet de fermer hermétiquement l'espace de fuite entre les tubes 28b et 27b.

Les tubes extérieurs 20a et 20b sont également fixés par des soudures sur les autres faces des plaques tubulaires 11 et 14.

La chambre collectrice de fuite 25 est constituée par deux plaques circulaires 25a et 25b comportant un bord torique suivant lequel on les raccorde par une soudure 32.

Chacune des demi-parois 25a et 25b comporte un grand nombre de traversées de tube telles que 34a et 34b permettant le passage des tronçons 20a et 20b du tube 20 respectivement.

On voit que le tube externe du tube à double paroi est fixé par soudure sur chacune des traversées 34.

A l'intérieur de la chambre collectrice de fuite 25, les deux tronçons 28a et 28b du tube interne sont raccordés par une soudure 35. En revanche, les deux tronçons du tube externe 27a et 27b ne sont pas raccordés et débouchent simplement dans le volume intérieur de la boite collectrice de fuite 25, de part et d'autre de la soudure de raccord 35 entre les deux tronçons du tube interne 28.

Tous les espaces entre les tubes internes et externes des tubes à double paroi 20, sont en communication avec le volume interne de cette chambre collectrice de fuite.

La chambre collectrice de fuite 25 est disposée entièrement à l'intérieur de l'enveloppe 1 du générateur de vapeur, au niveau de l'élargissement torique 4. Cette chambre collectrice 25 n'est fixée à l'intérieur du générateur de vapeur que par les tubes à double paroi 20 sur lesquels elle est soudée.

Le volume intérieur de la chambre 25 et l'ensemble des espaces entre les deux parois des tubes 20 sont remplis par de l'hélium à une pression intermédiaire entre la pression du sodium en circulation dans le générateur de vapeur en contact avec la paroi externe des tubes 20 et l'eau ou la vapeur en circulation à l'intérieur des tubes 28.

Dans le cas d'une fuite provoquée par une fissuration d'un des tubes 27 ou 28 constituant les tubes double paroi 20, il se produit donc une élévation de pression ou une chute de pression dans le volume interne de la boite collectrice 25 qui peut être enregistrée par le dispositif manométrique relié au tube 26, à l'extérieur de l'enveloppe 1. Toute fuite à travers l'un des tubes 27 ou 28 des tubes à double paroi 20 est donc ainsi détectée.

Sur les figures 3 et 4, on a représenté une variante de réalisation du collecteur d'eau ou de vapeur 15 représenté à la figure 1.

Ce collecteur de vapeur est constitué par une plaque tubulaire 44 dont la face interne à une forme sphérique concave et une enveloppe en forme de portion de sphère 45 venant se raccorder par une soudure 46 à la plaque tubulaire 44.

A sa partie supérieure, l'enveloppe sphérique 45 est reliée à une tubulure de sortie de vapeur 47. La plaque tubulaire 44 est reliée à la zone élargie 43 de l'enveloppe du générateur correspondant à la partie élargie 2 ou 3 représentée à la figure 1.

Sur la figure 4, on voit que le tube extérieur 27 d'un tube à double paroi 20 est soudé à la face côté sodium 48 et à l'intérieur du trou de passage 49 traversant la plaque tubulaire 44, cependant que le tube intérieur 28 est soudé à l'intérieur du tube extérieur 27, ce qui assure sa fixation et la fermeture de l'espace de fuite entre les deux tubes 27 et 28.

Sur les figures 5 et 6, on voit une seconde variante de réalisation des collecteurs d'eau ou de vapeur, le collecteur étant constitué, dans cette variante, par une enveloppe sphérique de grande épaisseur 50 totalement séparée de l'enveloppe 1 du générateur de vapeur. L'enveloppe 1 est soudée à sa partie supérieure ou inférieure à une plaque tubulaire 52 permettant la traversée des tubes à double paroi 20 pour leur passage à l'extérieur du générateur de vapeur.

Sur la figure 6, on voit que le tube extérieur 27 est fixé par soudure sur la face d'entrée de la plaque tubulaire 52 et que les tubes externe 27 et interne 28 sont fixés l'un à l'autre par une soudure 53 qui permet également la fermeture de l'espace de fuite entre les tubes 27 et 28, la soudure 53 étant à l'extérieur de l'enveloppe du générateur de vapeur.

Seuls les tubes internes 28 sont reliés au collecteur 50.

On voit que les principaux avantages du dispositif suivant l'invention sont de permettre une détection de fuite des tubes à double paroi grâce à un dispositif simple, distinct et éloigné des plaques tubulaires des collecteurs d'eau et de vapeur du générateur de vapeur. On ne se trouve donc pas en présence d'une concentration de soudure importante dans la zone des plaques tubulaires.

D'autre part, les chambres de détection de fuite permettent le raccord des tronçons successifs du faisceau tubulaire, à l'intérieur de l'enveloppe du générateur de vapeur mais dans une zone isolée du sodium liquide.

La structure d'ensemble du générateur de vapeur est extrêmement simple puisque celui-ci ne comporte que des tubes droits constitués par des tronçons successifs dont le raccord se fait à l'intérieur de la chambre de détection de fuite. Cette chambre de détection de fuite fait d'ailleurs partie pratiquement de la structure du faisceau et ne comporte aucune liaison avec l'enveloppe du générateur de vapeur.

Il est possible de choisir pour les tubes interne et externe des tubes à double paroi des nuances d'acier différentes, dont l'une présentant une bonne résistance au sodium liquide et l'autre une résistance accrue à l'eau à haute température ou à la vapeur. On choisira par exemple un acier inoxydable austénitique pour constituer le tube externe et un acier inoxydable ferritique pour constituer le tube interne. Ces ceux nuances d'acier doivent bien entendu avoir des coefficients de dilatation pas trop éloignés pour la zone de température de fonctionnement du générateur de vapeur.

On pourra également choisir des nuances d'acier différentes pour constituer les tronçons 28a et 28b du tube intérieur, en choisissant une nuance adaptée à la vapeur pour le tronçon supérieur 28a et une nuance adaptée à l'eau pour la partie 28b.

Mais l'invention ne se limite pas aux modes de réalisation qui ont été décrits; elle en comporte au contraire toutes les variantes.

C'est ainsi que le faisceau peut être constitué par plus de deux tronçons successifs. Par exemple, dans le cas d'un faisceau constitué par trois tronçons successifs, les tubes du tronçon central seront reliés à chacune de leurs extrémités à une chambre collectrice de fuite.

De manière générale, dans le cas de n tronçons successifs, on utilisera n -1 chambres collectrices de fuite disposées à l'intérieur de l'enveloppe du générateur de vapeur.

A chacune de ces chambres collectrices de fuite sera associé un dispositif manométrique permettant la surveillance des tronçons de tube correspondants. On pourra ainsi avoir des données redondantes pour certains tronçons reliés à deux chambres successives par chacune de leurs extrémités.

Dans le cas de plusieurs tronçons successifs, comme il a été décrit plus haut, les nuances d'acier choisies pour la constitution des tubes peuvent être différentes.

La forme et la disposition des chambres collectrices de fuite peuvent être différentes de ce qui a été décrit. Dans l'exemple de réalisation, on a prévu une partie élargie torique de l'enveloppe pour permettre la circulation du sodium autour de la chambre collectrice de fuite. La circulation du sodium au niveau de la face supérieure de cette chambre collectrice de fuite devient radiale, ce qui est favorable puisque le balayage de la face supérieure de la chambre de détection de fuite évite tout dépôt d'impuretés.

D'autre part, la portion torique élargie 4 de l'enveloppe permet des déformations longitudinales de celle-ci permettant d'absorber les dilatations thermiques différentielles. Ceci est particulièrement important dans le cas de structures de très grande hauteur nécessaires pour la constitution de générateurs de grande puissance.

Cependant, la ou les chambres collectrices de fuite et l'enveloppe peuvent avoir des formes différentes de celles qui ont été décrites.

Les collecteurs d'eau et de vapeur peuvent avoir une forme non seulement sphérique mais encore torique ou cylindrique, lorsqu'ils sont totalement indépendants de l'enveloppe (1 ) du générateur de vapeur et disposés comme représenté à la figure 5.

Enfin, le générateur de vapeur suivant l'invention peut être associé à tous les réacteurs nucléaires à neutrons rapides refroidis par un métal liquide qu'ils soient du type semi-intégré ou à boucles.

## Revendications

1. Générateur de vapeur pour un réacteur nucléaire refroidi par du métal liquide comportant une enveloppe (1 ) de forme générale cylindrique, disposée avec son axe vertical, renfermant un faisceau (10) de tubes (20) à double paroi constitués chacun par deux tubes coaxiaux (27, 28) dont le tube interne (28), communique à l'une de ses extrémités avec un collecteur d'eau (12) et à son autre extrémité avec un collecteur de vapeur (15) et le tube externe (27) est en contact par sa paroi externe avec le métal liquide circulant de haut en bas dans l'enveloppe (1 ) du générateur de vapeur, les tubes (20) étant sensiblement droits et dirigés suivant la direction axiale de l'enveloppe (1 ) du générateur, caractérisé par le fait que lesdits tubes du faisceau (10) sont formés chacun d'au moins deux tronçons successifs (20a et 20b) dans la direction axiale comportant chacun:
- un tronçon (27a ou 27b) du tube externe soudé à l'une de ses extrémités au moins à la paroi d'une chambre collectrice de fuite (25) disposée entièrement à l'intérieur de l'enveloppe (1 ) du générateur de vapeur en une zone éloignée de ses extrémités, traversant cette paroi et n'étant pas relié au tube externe du tronçon adjacent (27a ou 27b) soudé à la même chambre collectrice (25).
- et un tronçon (28a ou 28b) du tube interne soudé au tube interne du tronçon adjacent (28a ou 28b), la soudure de raccord (35) étant placée à l'intérieur de la chambre collectrice (25), l'espace de fuite de faible largeur entre les parois en vis-à-vis des tubes interne et externe (27 et 28) d'un tronçon (20a ou 20b) de tube quelconque étant uniquement en communication avec l'espace intérieur de ladite chambre collectrice (25).

2. Générateur de vapeur suivant la revendication 1, caractérisé par le fait que la chambre collectrice de fuite (25) est reliée uniquement aux tubes (20) du faisceau (10) et ne comporte aucun point de contact avec l'enveloppe (1 ) du générateur de vapeur.

3. Générateur de vapeur suivant l'une quelconque des revendications 1 et 2, caractérisé par le fait que l'enveloppe (1 ) comporte dans au moins une zone éloignée de ses extrémités, au moins un élargissement (4) à l'intérieur duquel est disposée une desdites chambres collectrices (25).

4. Générateur de vapeur suivant l'une quelconque des revendications 1, 2 et 3, caractérisé par le fait que les tubes internes (28) d'une part et les tubes externes (27) d'autre part constituant les tubes à double paroi sont en des nuances d'acier différentes.

5. Générateur de vapeur suivant l'une quelconque des revendications 1, 2 et 3, caractérisé par le fait que les tronçons (28a, 28b) successifs constituant le tube interne (28) des tubes à double paroi (20) sont constitués par des nuances d'acier différentes.

6. Générateur de vapeur suivant l'une quelconque des revendications 1, 2, 3, 4 et 5, caractérisé par le fait que l'un au moins des collecteurs d'eau et de vapeur (45) est constitué par une plaque tubulaire (44) fermant une des extrémités du générateur de vapeur et par une paroi complémentaire (45).

7. Générateur de vapeur suivant l'une quelconque des revendications 1, 2, 3, 4 et 5, caractérisé par le fait que l'un au moins des collecteurs d'eau et de vapeur (50) est totalement indépendant de l'enveloppe (1 ) du générateur de vapeur et que seuls les tubes internes (28) des tubes à double paroi sont reliés à ce collecteur (50).

## Patentansprüche

1. Dampferzeuger für einen flüssigmetallgekühlten Kernreaktor mit einem im wesentlichen zylinderförmigen Mantel (1), dessen Achse senkrecht steht und der ein Bündel (10) von doppelwandigen Rohren (20) umschliesst, wobei die Rohre jeweils aus zwei koaxialen Rohren (27, 28) bestehen und das innere Rohr (28) mit einem seiner Enden mit einem Wassersammler (12) und mit seinem anderen Ende mit einem Dampfsammler (15) verbunden ist und das äussere Rohr (27) mit seiner Aussenwandung mit dem Flüssigmetall innerhalb des Mantels (1) des Dampferzeugers von oben bis unten in Berührung mit dem Flüssigmetall steht und wobei die Rohre (20) im wesentlichen geradlinig sind und entlang der axialen Richtung des Mantels (1) des Dampferzeugers verlaufen, dadurch gekennzeichnet, dass die Rohre des Rohrbündels (10) aus mindestens zwei aufeinanderfolgenden Teilabschnitten (20a und 20b) längs der Axialrichtung gebildet sind, die jeweils aufweisen:
- einen Teilabschnitt (27a oder 27b) des Aussenrohrs, der mindestens an einem seiner Enden mit der Wandung eines Lecksammelbeckens (25) verschweisst ist, das vollkommen im Inneren des Mantels (1) des Dampferzeugers in einem von dessen Enden entfernten Bereich angeordnet ist, wobei dieser Abschnitt durchquert und nicht mit dem äusseren Rohr des benachbarten Abschnitts (27a oder 27b) verbunden ist, der mit derselben Sammelkammer (25) verschweisst ist, und
- einen Teilabschnitt (28a oder 28b) des Innenrohrs, der mit dem Innenrohr des benachbarten Teilabschnitts (28a oder 28b) verschweisst ist, wobei die Verbindungsschweissnaht (35) im Inneren der Sammelkammer (25) liegt und wobei der Leckraum mit geringer Breite zwischen den Wandungen gegenüber den Innen- und Aussenrohren (27 und 28) eines Abschnitts (20a oder 20b) beliebiger Rohre nur mit dem Innenraum der Sammelkammer (25) in Verbindung steht.

2. Dampferzeuger nach Anspruch 1, dadurch gekennzeichnet, dass die Lecksammelkammer (25) nur mit den Rohren (20) des Bündels (10) verbunden ist und keinen Berührungspunkt mit dem Mantel (1 ) des Dampferzeugers aufweist.

3. Dampferzeuger nach einem der Ansprüche 1 oder 2, dadurch gekennzeichnet, dass der Mantel (1) in mindestens einem von seinen Enden entfernten Bereich mindestens eine Verbreiterung (4) aufweist, innerhalb derer die Sammelkammern (25) angeordnet sind.

4. Dampferzeuger nach einem der Ansprüche 1, 2 oder 3, dadurch gekennzeichnet, dass die Innenrohre (28) einerseits und die Aussenrohre (27) andererseits, die die doppelwandigen Rohre bilden, aus verschiedenen Stählen bestehen, die sich um Nuancen unterscheiden.

5. Dampferzeuger nach einem der Ansprüche 1, 2 und 3, dadurch gekennzeichnet, dass die aufeinanderfolgenden Teilabschnitte (28a, 28b), die die Innenrohre (28) der doppelwandigen Rohre (20) bilden, aus verschiedenen Stählen bestehen, die sich um Nuancen unterscheiden.

6. Dampferzeuger nach einem der Ansprüche 1 bis 5, dadurch gekennzeichnet, dass mindestens einer der Wassersammler und der Dampfsammler (45) aus einer Rohrplatte (44) besteht, die eines der Enden des Dampferzeugers abschliesst und ferner aus einer komplementären Wandung (45).

7. Dampferzeuger nach einem der Ansprüche 1 bis 5, dadurch gekennzeichnet, dass mindestens einer der Wassersammler und der Dampfsammler (50) vollkommen unabhängig vom Mantel (1) des Dampferzeugers ist und dass lediglich die Innenrohre (28) der doppelwandigen Rohre mit diesem Sammler (50) verbunden sind.

## Claims

1. A steam generator for a nuclear reactor cooled with liquid metal, comprising an enclosure (1) of a general cylindrical shape, arranged with its axis vertical, enclosing a bundle of double walled tubes (10) each consisting of two coaxial tubes (27, 28) having an inner tube (28) communicating at one of its ends with a water distribution device (12) or collector and at its other end with a steam collector (15) and an outer tube

(27) contacting with its outer wall the liquid metal circulating downwards in the steam generator

enclosure (1), the tubes (20) being substantially straight and directed in the axial direction of the steam generator enclosure (1), characterized by the fact that the tubes of the bundle (10) are each formed by at least two successive sections (20a and 20b) in the axial direction, each comprising:
- a section (27a or 27b) of the outer tube welded at one of its ends at least to the wall of a leakage collecting chamber (25) arranged wholly inside the steam generator enclosure (1) in a region remote from its ends, passing through this wall and not being connected to the outer tube of the adjacent section (27a or 27b) welded to the same collecting chamber (25), and
- a section (28a or 28b) welded to the inner tube of the adjacent section (28a or 28b), the connecting weld (35) being placed inside the collecting chamber (25), the leakage space of a small width between the facing walls of the inner and outer tubes (27 and 28) of any section of tube (20a or 20b) communicating solely with the inner space of at least one collecting chamber (25).

2. The steam generator as claimed in Claim 1, characterized by the fact that the leakage collecting chamber (25) is joined solely to the tubes (20) of the bundle (10) and comprises no point of contact with the steam generator enclosure (1).

3. The steam generator as claimed in either one of Claims 1 and 2, characterized by the fact that the enclosure (1) comprises in at least one region remote from its ends at least one enlargement (4) inside which is arranged one of the said collecting chambers (25).

4. The steam generator as claimed in any one of Claims 1, 2 and 3, characterized by the fact that the inner tubes (28), on the one hand, and the outer tubes (27), on the other hand, forming the double-walled tubes are of two different grades of steel.

5. The steam generator as claimed in any of Claims 1, 2 and 3, characterized by the fact that the successive sections (28a, 28b) forming the inner tube (28) of the doublewalled tubes (20) consist of different grades of steel.

6. The steam generator as claimed in any one of Claims 1, 2, 3, 4 and 5, characterized by the fact that at least one of the water and steam collectors (45) consists of a tube plate (44) closing one of the ends of the steam generator and of a complementary wall (45).

7. The steam generator as claimed in any one of Claims 1, 2, 3, 4 and 5, characterized by the fact that at least one of the steam and water collectors (50) is completely independent of the steam generator enclosure (1) and that only the inner tubes (28) of the double-walled tubes are joined to this collector (50).
